# EUROPÄISCHE PATENTSCHRIFT

(11) **EP 3 475 538 B1**
(45) Veröffentlichungstag und Bekanntmachung des Hinweises auf die Patenterteilung: **11.03.2020**
(21) Anmeldenummer: 17767775.4
(22) Anmeldetag: 07.09.2017
(51) Int. Cl.: F01D 25/28

(54) **VORRICHTUNG ZUM EINBAUEN UND AUSBAUEN EINES BAUTEILS EINER GASTURBINE**
DEVICE FOR ASSEMBLING AND DISASSEMBLING A COMPONENT OF A GAS TURBINE
DISPOSITIF POUR MONTER OU DÉMONTER UNE PIÈCE SUR UNE TURBINE À GAZ

(30) Priorität: 20.09.2016 DE 102016217980
(43) Veröffentlichungstag der Anmeldung: 01.05.2019
(73) Patentinhaber: Siemens Aktiengesellschaft, 80333 München (DE)
(72) Erfinder: MÜLLER, Dirk, 45470 Mülheim a.d.Ruhr (DE); KOWALZIK, Christian, 13353 Berlin (DE)
(86) Internationale Anmeldenummer: PCT/EP2017/072434
(87) Internationale Veröffentlichungsnummer: WO 2018/054690

(56) Entgegenhaltungen:
- EP-A1- 2 045 472
- WO-A1-2013/098028
- WO-A1-2014/154663

## Beschreibung

Die vorliegende Erfindung betrifft eine Vorrichtung zum Einbauen und Ausbauen eines Bauteils einer Gasturbine, sowie ein Verfahren zur Nutzung einer solchen Vorrichtung.

Derartige Vorrichtungen , wie in der EP 2 045 472 A1 offenbart, werden typischerweise bei Wartungsarbeiten an einer Gasturbine benötigt, um etwa Maschinen- bzw. Lagerbauteile der Gasturbine austauschen zu können. Insbesondere bei Wartungsmaßnahmen an den Lagerbauteilen einer Gasturbine ist es erforderlich, dass Lager- bzw. damit in Wirkverbindung stehende Bauteile aus der Gasturbine entfernt werden können, ohne die Gasturbine vollständig zerlegen zu müssen.

So ist etwa aus der WO 2013/098028 A1 eine Vorrichtung zum Ein- bzw. Ausbauen von Lagerbauteilen an der Gasturbine bekannt, welche zur Befestigung am Gasturbinenende als Schienensystem ausgebildet ist, wobei eine Befestigungsplatte an dem Gehäuse der Gasturbine angebracht ist. Das Schienensystem umfasst hierbei zwei Laufschienen, auf welchen das Lager bzw. andere Bauteile direkt abgestützt werden können. Um das Lager etwa aus der Gasturbine zu entfernen, wird durch geeignete Maßnahmen die Abstützkraft des Rotors der Gasturbine auf dem Lager vermindert, wodurch die Belastung des Lagers soweit reduziert wird, dass dieses durch Abstreifen über das Ende des Rotors entfernt werden kann. Bei dem Vorgang des Entfernens wird das Lager mit Hilfe der beiden Laufschienen abgestützt, so dass die Gewichtskraft des Lagers nicht durch das Wartungspersonal oder andere Vorrichtungen abgestützt werden muss. Dies erlaubt neben einer kontrollierten Entfernung des Lagers auch die nachfolgende Handhabung kontrolliert und sicher vorzunehmen.

Problematisch an der aus dem Stand der Technik bekannten Vorrichtung ist jedoch, dass die Wartungsmaßnahmen im Bereich des Lagers einer Gasturbine mitunter die Entfernung mehrerer Bauteile aus der Gasturbine erfordern. Die starre Befestigung der Laufschienen am Gehäuse der Gasturbine ermöglicht jedoch nur die kontrollierte und sichere Entfernung derjenigen Bauteile, welche eine geeignete Ausrichtung zu den Laufschienen aufweisen. So sind die Laufschienen etwa derart ausgefluchtet, dass bei Abziehen des Lagers über das Ende des Rotors die Außenwandung des Hauptlagerkörpers ohne weitere Höhenanpassung durch die Laufschienen abgestützt werden kann. Weitere Bauteile, welche etwa an dem Rotor bzw. auch in dem Lagerbereich angebracht sind, die jedoch keine geeignete Ausfluchtung zu den Laufschienen aufweisen, müssten somit für die Abstützung durch die beiden Laufschienen zunächst gehoben bzw. abgesenkt werden, um nachfolgend auf den Laufschienen abgestützt werden zu können. Bei verhältnismäßig schweren Bauteilen, welche bei unsachgemäßer Handhabung mechanische Schläge und Krafteinwirkungen erleiden und dadurch beschädigt werden können, stellt diese Art der Handhabung ein Wartungsrisiko dar, welches es zu vermeiden gilt.

Insofern stellt es sich als Aufgabe, eine Vorrichtung zum Einbauen und Ausbauen eines Bauteils einer Gasturbine vorzuschlagen, welches insbesondere für Wartungsarbeiten im Lagerbereich der Gasturbine vorgesehen ist, wobei die Vorrichtung flexibel für den Ein- und Ausbau unterschiedlicher Bauteile sicher verwendet werden kann, deren Anordnung in der Gasturbine insbesondere unterschiedliche Höhenniveaus aufweist. Gleichzeitig soll ein sicheres und kontrolliertes Arbeiten an der Gasturbine ermöglicht werden. Diese der Erfindung zugrundeliegende Aufgabe wird durch eine Vorrichtung gemäß Anspruch 1 sowie durch ein Verfahren gemäß Anspruch 13 gelöst. Insbesondere wird die der Erfindung zugrundeliegende Aufgabe gelöst durch eine Vorrichtung zum Einbauen und Ausbauen eines Bauteils einer Gasturbine, umfassend ein Schienensystem mit wenigstens zwei Laufschienen, wobei auf den Laufschienen ein Laufwagen vorgesehen ist, welcher auf den Laufschienen entlang einer vorbestimmten Verschiebeachse verschoben werden kann, wobei der Laufwagen eine Festlegevorrichtung aufweist, die dazu ausgeformt ist, einen Passabschnitt eines ersten Wageneinsatzes derart kraftschlüssig festzulegen, dass bei Verschieben des Laufwagens auf den Laufschienen der erste Wageneinsatz mit verschoben wird, wobei der Laufwagen eine Höhenverstellung aufweist, welche dazu ausgebildet ist, die Festlegevorrichtung bei bestimmungsgemäßer Nutzung der Vorrichtung in der Höhe zu verstellen. Die Höhe betrifft vorliegend eine Richtung, die typischerweise parallel zur Richtung des Erdanziehungsfeldes orientiert ist. Der Laufwagen erlaubt somit selbst ohne etwa einen Austausch des jeweiligen Wageneinsatzes vornehmen zu müssen, eine flexible Anpassung an unterschiedliche Bauteile, welche etwa auf unterschiedlichen Höhenniveaus aus der Gasturbine aus- bzw. in die Gasturbine eingebaut werden.

Weiterhin wird die der Erfindung zugrundeliegende Aufgabe gelöst durch ein Verfahren zum Nutzen einer vorab wie auch nachfolgend beschriebenen Vorrichtung, wobei folgende Schritte umfasst sind:
- Bereitstellen eines Schienensystems mit wenigstens zwei Laufschienen, wobei auf den Laufschienen ein Laufwagen vorgesehen ist, welcher auf den Laufschienen entlang einer vorbestimmten Verschiebeachse verschoben werden kann;
- Befestigen des Schienensystems an einer Gasturbine;
- Aufsetzen auf den Laufwagen und kraftschlüssiges Festlegen eines ersten Wageneinsatzes mit Hilfe einer Festlegevorrichtung des Laufwagens;
- Verschieben des Laufwagens auf den Laufschienen, wobei der erste Wageneinsatz ebenfalls mit verschoben wird.

An dieser Stelle ist darauf hinzuweisen, dass die vorliegende Erfindung wenigstens zwei Laufschienen umfasst, bevorzugt genau zwei Laufschienen.

Ebenfalls ist darauf hinzuweisen, dass das ein- bzw. auszubauende Bauteil der Gasturbine insbesondere ein Teil des Rotors bzw. des Gehäuses oder des Lagers der Gasturbine ist, welches bevorzugt im Bereich der Enden der Gasturbine an den Lagerabschnitten vorgesehen ist. Aber auch andere Teile können bei dem Ein- und Ausbau betroffen sein, wobei diese Teile mit den vorab bezeichneten anderen Bauteilen typischerweise in Wirkverbind stehen. Die Vorrichtung selbst ist insofern insbesondere zur Befestigung im Bereich des Rotorendes der Gasturbine vorgesehen, wobei geeignete Befestigungsvorrichtungen zur Anbringung an der Gasturbine aus dem Stand der Technik bereits bekannt sind.

Das Schienensystem ist so an der Gasturbine angebracht, dass der Laufwagen relativ zu dem Schienensystem und relativ zu der Gasturbine entlang einer Verschiebeachse verschoben werden kann. Ist das Schienensystem zum Ein- bzw. Ausbauen von Lagerbauteilen an der Gasturbine vorgesehen, wird es typischerweise im Bereich des Gehäuses endständig an der Gasturbine angebracht, so dass die Verschiebeachse parallel zu der Längserstreckungsachse des Rotors der Gasturbine verläuft.

Der Laufwagen dient der Abstützung des Gewichts des Bauteils und Einleitung in das Schienensystem gegenüber dem Schienensystem. In anderen Worten erlaubt der Laufwagen eine geeignete Verteilung der Gewichtskraft des jeweiligen Bauteils auf die wenigstens zwei Laufschienen. Das betreffende Bauteil wird selbst jeweils auf dem ersten Wageneinsatz, bzw. wie weiter nachfolgend noch ausgeführt, auf einem zweiten Wageneinsatz abgestützt, so dass die Gewichtskraft des jeweiligen Bauteils über den Wageneinsatz auf den Laufwagen in die Laufschienen abgeleitet werden kann. Der Wageneinsatz selbst ist hierbei bevorzugt angepasst an die Geometrie des Bauteils, welches ein- bzw. auszubauen ist. Insbesondere weist der Wageneinsatz eine geeignete Geometrie auf, so dass bei bestimmungsgemäßer Anordnung des Wageneinsatzes auf dem Laufwagen und des Laufwagens auf den Laufschienen das jeweilige Bauteil aus der Gasturbine ohne weitere Vorrichtung zum Anheben bzw. Absenken des Bauteils direkt auf den Wageneinsatz abgelegt werden kann. In anderen Worten dient der Wageneinsatz der geometrischen und niveautechnische Anpassung der Vorrichtung an das jeweils ein- bzw. auszubauende Bauteil. Ausführungsgemäß kann nun bspw. jedem Bauteil ein eigener Wageneinsatz zugeordnet sein, so dass durch Wahl der jeweiligen Wageneinsätze in entsprechender Reihenfolge nacheinander der problemlose Ausbau aller Bauteile aus der Gasturbine gefördert werden kann.

An dieser Stelle ist ausdrücklichkeitshalber noch darauf hinzuweisen, dass die erfindungsgemäße Vorrichtung neben den Laufschienen und dem Laufwagen auch einen ersten Wageneinsatz aufweist, bzw. alternativ auch einen zweiten Wageneinsatz, wobei die Gesamtheit aller Bauteile als System zu verstehen ist. In anderen Worten werden die genannten Bauteile von der jeweiligen Vorrichtung umfasst.

Weiter sieht die vorliegende Erfindung vor, dass der Laufwagen eine geeignete Festlegevorrichtung aufweist, die so ausgeformt ist, dass ein Passabschnitt des ersten Wageneinsatzes mit dem Laufwagen kraftschlüssig verbunden werden kann, dass bei Verschieben des Laufwagens auf den Laufschienen auch der erste Wageneinsatz mit dem jeweils sich darauf befindlichen Bauteil ebenfalls mit verschoben wird. Aufgrund des Vorsehens eines Passabschnittes, welcher einen Formschluss herbeiführt, und durch welchen die kraftschlüssige Verbindung von Laufwagen und Wageneinsatz ermöglicht ist, kann der jeweilige Wageneinsatz mit dem Laufwagen vorteilhaft verbunden werden. Das schnelle Einsetzen bzw. Entfernen des ersten Wageneinsatzes aus dem Laufwagen ist wichtig, da so unterschiedliche Wageneinsätze für unterschiedliche Bauteile schnell und unkompliziert auf dem Laufwagen ausgetauscht werden können. Werden also etwa verschiedene Bauteile in Folge aus der Gasturbine entfernt, können für die einzelnen Bauteile einzelne Wageneinsätze vorgesehen werden, welche schnell und ohne großen Zeitverlust in den Laufwagen eingesetzt werden können. Nach erfolgter Arbeit bzw. nach erfolgtem Aus- und Einbauen eines Bauteils kann somit der jeweils nächste Wageneinsatz in den Laufwagen eingesetzt werden, und die Folge einzelner Arbeitsschritte kann geometrisch angepasst unterstützt werden.

Gemäß einer ersten Ausführungsform der Vorrichtung ist vorgesehen, dass der erste Wageneinsatz ausschließlich über Flächenkontakt seines Passabschnittes mit dem Laufwagen verbunden ist und insbesondere eine weitergehende Verbindung beider nicht vorgesehen ist. Eine derartige weitergehende Verbindung könnte etwa eine Verschraubung sein, welche ausführungsgemäß nicht vorgesehen ist. Ausführungsgemäß ist ausschließlich der Flächenkontakt ausreichend, um einen Kraftschluss zwischen Laufwagen und erstem Wageneinsatz herbeizuführen, wobei beide schnell und unkompliziert miteinander bestimmungsgemäß verbunden und wieder auseinander gebaut werden können.

Gemäß einer weiteren Ausführungsform der erfindungsgemäßen Vorrichtung ist vorgesehen, dass die Festlegevorrichtung als eine oder mehrere Querstreben zwischen zwei Schlittenabschnitten des Laufwagens ausgebildet ist, wobei die Querstreben und Bereiche des Passabschnittes des ersten Wageneinsatzes ineinander eingreifen können. Ausführungsgemäß sind die Schlittenabschnitte dazu vorgesehen, auf jeweils einer Laufschiene verschoben werden zu können und sie bilden damit die Kontaktabschnitte zwischen den Laufschienen und dem Laufwagen. Jeder Laufschiene ist typischerweise ein Schlittenabschnitt zugeordnet. Für das reibungsarme Verschieben der Schlittenabschnitte auf den Laufschienen weisen die letztgenannten typischerweise Kugelrollen bzw. Zylinderrollen auf, wobei die Schlittenabschnitte auf diesen entlang der vorbeschriebenen Verschiebeachse entsprechend bewegt werden können. Die eine bzw. mehreren Querstreben der Festlegevorrichtung erlauben bei Verschieben des Laufwagens eine geeignete Kraftübertragung des ersten Wageneinsatzes auf den Laufwagen bzw. umgekehrt. Der Passabschnitt des ersten Wagenabschnitts ist hierbei geometrisch so ausgeformt, dass er mit der Querstrebe/den Querstreben einen geeigneten Kraftschluss erreicht, soweit der erste Wageneinsatz in den Laufwagen bestimmungsgemäß eingesetzt wurde. Sind mehrere Querstreben vorgesehen, kann der Passabschnitt zwischen die einzelnen Querstreben eingreifen und etwa den Raumabschnitt zwischen den Querstreben vollständig ausfüllen. Dementsprechend ist ein Kontaktschluss erreicht, wobei bei entsprechendem Verschieben entlang der Verschiebeachse der erforderliche Kraftschluss gewährleistet ist. An dieser Stelle ist es hilfreich zu erwähnen, dass der erforderliche Kraftschluss lediglich bei Krafteinwirkung in vorbestimmten Richtungen vorliegen muss. Insbesondere muss dieser bei Krafteinwirkung parallel zur Verschiebeachse gegeben sein, um den ersten Wageneinsatz jedoch aus dem Laufwagen wieder leicht entfernen zu können. So darf weiter bspw. für eine vorbestimmte andere Bewegungsrichtung, also etwa senkrecht zur Richtung der Verschiebeachse, kein Kraftschluss vorliegen, da andernfalls ein schneller und unkomplizierter Austausch des Wageneinsatzes nicht ermöglicht sein würde.

Gemäß einer weiteren Ausführungsform ist vorgesehen, dass der erste Wageneinsatz auf der dem Passabschnitt gegenüberliegenden Seite Rollen aufweist. Insbesondere sind dies wenigstens zwei Sätze von parallel zueinander angeordneten Rollen. Die Rollen sind etwa Kugelrollen bzw. Zylinderrollen, die eine Rollbewegung in einer vorbestimmten Richtung bzw. sogar einer vorbestimmten Rollebene ermöglichen. Das mit der ausführungsgemäßen Vorrichtung handzuhabende Bauteil kann also über die Rollen verhältnismäßig leicht auf den ersten Wageneinsatz verschoben werden, wobei nach erfolgtem Verschieben das System aus erstem Wageneinsatz und Laufwagen als Einheit weiter auf den Laufschienen verschoben werden kann. Um etwa das Bauteil auf den ersten Wageneinsatz ablegen zu können, kann der Laufwagen auf dem Schienensystem mittels einer nicht weiter beschriebenen Einheit festgelegt werden, so dass erst nach erfolgtem, erfolgreichem Verschieben des Bauteils auf den ersten Wageneinsatz diese Festlegung wieder aufgehoben wird und das besagte System aus Bauteil, Wageneinsatz und Laufwagen auf den Laufschienen bewegt werden kann. Die Rollen auf dem ersten Wageneinsatz erleichtern also die Bewegung des ein- bzw. auszubauenden Bauteils auf den ersten Wageneinsatz.

Gemäß einer weiteren Ausführungsform ist vorgesehen, dass der erste Wageneinsatz auf der dem Passabschnitt gegenüberliegenden Seite einen Formabschnitt aufweist, welcher für den Einsatz eines weiteren, zweiten Wageneinsatzes ausgebildet ist, wobei der zweite Wageneinsatz seinerseits einen Abschnitt aufweist, welcher mit dem Formabschnitt kraftschlüssig verbindbar ist. Wie bereits zwischen dem Laufwagen und dem ersten Wageneinsatz beschrieben, kann auch eine kraftschlüssige Verbindung zwischen dem ersten und dem zweiten Wageneinsatz hergestellt werden. Beide Wageneinsätze sind hierbei nicht weitergehend miteinander verbunden, so dass ein leichtes Entfernen des zweiten Wageneinsatzes aus dem ersten möglich ist. Der zweite Wageneinsatz weist typischerweise eine unterschiedliche Geometrie im Vergleich zum ersten Wageneinsatz auf, die es erlaubt, unterschiedlich geformte Bauteile der Gasturbine mit Hilfe beider Wageneinsätze vorteilhaft abzustützen. Der zweite Wageneinsatz kann aber auch lediglich dazu dienen, dass Höhenniveau des ersten Wageneinsatzes geeignet zu verändern, um etwa ein Bauteil ein- und ausbauen zu können, welches auf einem unterschiedlichen Höhenniveau abgestützt und verschoben werden muss. Der zweite Wageneinsatz eignet sich insbesondere bei verhältnismäßig komplex geformten Bauteilen, welche in die Gasturbine eingesetzt bzw. aus dieser ausgebaut werden müssen, wobei diese etwa nicht durch eine Lagerungsfläche sondern durch mehrere unterschiedliche Lagerungsflächen beim Verschieben abgestützt werden müssen. Diese unterschiedlichen Lagerungsflächen weisen folglich unterschiedliche Höhenniveaus auf, welche etwa durch konzentrisch angeordnete Zylindermäntel unterschiedlicher Radien beschrieben werden können.

Entsprechend eines weiterführenden Aspektes dieser Ausführungsform kann vorgesehen sein, dass der zweite Wageneinsatz bei bestimmungsgemäßer Nutzung der Vorrichtung der dem Formabschnitt gegenüberliegenden Seite Rollen aufweist. Insbesondere sind es wenigstens zwei Sätze von parallel zueinander angeordneten Rollen bzw. auch einzelnen Rollen. Die Rollen sind etwa Kugelrollen, oder wie vorab erwähnt Zylinderrollen, die eine Rollbewegung in einer vorbestimmten Richtung oder auch in einer Rollebene ermöglichen können. Wie vorab schon erklärt, kann so das mit der Vorrichtung handzuhabende Bauteil leicht auf den Rollen abgelegt und verschoben werden. Gerade beim Einbau von Bauteilen kann so eine schnelle Positionierung des Bauteils mit verhältnismäßig kleinem Kraftaufwand durch das Wartungspersonal erreicht werden.

Gemäß einer bevorzugten Ausführungsform der Erfindung ist vorgesehen, dass der erste Wageneinsatz und/oder der zweite Wageneinsatz spiegelsymmetrisch ausgebildet sind, wobei die Spiegelsymmetrieebene bei bestimmungsgemäßer Nutzung parallel zur Verschiebeachse verläuft. Ganz besonders bevorzugt umfasst die Spiegelsymmetrieebene die Verschiebeachse selbst. Folglich können die Bauteile, welche aus- bzw. eingebaut werden sollen, gut in Bezug auf die Verschiebeachse positioniert werden und das Bedienpersonal muss keine aufwendige Orientierung des Bauteils vornehmen, wodurch die Handhabung des Bauteils signifikant erleichtert gestaltet wird.

Gemäß einer Weiterführung können auch der erste Wageneinsatz und/oder der zweite Wageneinsatz wenigstens jeweils eine Rolle auf jeder der einander gegenüberliegenden Seiten aufweisen, welche Seiten durch die Spiegelsymmetrieebene definiert sind. Insbesondere sind es wieder wenigstens zwei Sätze von parallel zueinander angeordneten Rollen, wobei jeweils ein Satz auf jeweils einer Seite der Spiegelsymmetrieebene angeordnet ist. Die Rollen sind etwa Kugelrollen bzw. wieder Zylinderrollen, die eine Rollbewegung in einer vorbestimmten Rollrichtung bzw. einer vorbestimmten Rollebene ermöglichen. Das mit der Vorrichtung handzuhabende Bauteil wird hierbei auf den Rollen abgelegt und kann geeignet für den Ein- bzw. Ausbau verhältnismäßig ohne Kraftaufwand positioniert werden.

Entsprechend einer weiteren bevorzugten Ausführungsform der Erfindung ist vorgesehen, dass bei bestimmungsgemäßer Nutzung der Vorrichtung der zweite Wageneinsatz den ersten Wageneinsatz auf der für die Abstützung eines Bauteils vorgesehenen Seite nur bereichsweise überdeckt. Somit kann das Bauteil auch gegen Flächen von beiden Wageneinsätzen gleichzeitig abgestützt werden. Dies ist insbesondere bei komplex geformten Bauteilen, deren sichere Abstützung nur durch mehrere Abstützflächen erfolgen kann, von Vorteil. Entsprechend der Bauform des jeweiligen Wageneinsatzes bzw. der Kombination verschiedener Wageneinsätze kann so das Bauteil in Bezug auf die Lage der Gasturbine schnell und sicher positioniert werden.

Besonders bevorzugt ist die Höhenverstellung in oder an den Schlittenabschnitten des Laufwagens vorgesehen. Alternativ lässt sich auch in Erwägung ziehen, diese Höhenverstellung im Bereich der Festlegevorrichtung vorzusehen, wobei jedoch dann die aus Sicherheitsgründen erforderliche Stabilität des Systems unter Umständen eingeschränkt sein kann, da der Schwerpunkt weiter nach oben verschoben würde. Bevorzugt ist die Höhenverstellung in oder an den Schlittenabschnitten mittels Verstellschrauben ausgeführt, wobei die Verstellschrauben die Höhenverstellung zwischen zwei gegeneinander verschiebbaren Plattenabschnitten vornehmen lassen. Durch die Höhenverstellung in bzw. an den Schlittenabschnitten kann auch eine geeignete horizontale Ausrichtung des Laufwagens erfolgen, so dass die Nivellierung des Laufwagens damit erreicht werden kann.

Entsprechend einer weiteren Ausführungsform der Erfindung ist vorgesehen, dass das Schienensystem ebenfalls höhenverstellbar ist, wobei die einzelnen Laufschienen bevorzugt nur stufenweise verstellbar sind. Bei stufenweiser Verstellung sind die Stufen bereits auf die erforderlichen Höhen einzelner Bauteile voreingestellt, so dass durch die stufenweise Verstellung ein erleichterter Arbeitsablauf resultiert, wenn etwa unterschiedliche Bauteile nacheinander aus bzw. eingebaut werden müssen. Eine Justierung der jeweiligen Schienenhöhe kann aufgrund der Stufen-Einstellung entfallen, so dass während eines Arbeitsablaufes die neu eingerichtete Höhenverstellung schnell und ohne wesentlichen Zeitverlust erfolgen kann.

Gemäß einer ebenfalls vorteilhaften Ausführungsform der Erfindung ist vorgesehen, dass der erste Wageneinsatz und/oder der zweite Wageneinsatz wenigstens eine Rolle, insbesondere zwei Rollen aufweisen, welche höhenverstellbar sind. Eine solche Höhenverstellung kann etwa dadurch erreicht werden, dass die Rollen als Kugelrollen ausgebildet sind, deren zylindrisches Gehäuse in einem passgenauen Sackloch des Wageneinsatzes eingepasst sind. Werden nun zwischen dem Gehäuse der Rollen und dem Boden des Sackloches Abstandsplatten eingelegt, können die Gehäuse der Rollen aus dem Sackloch zum Teil hervorstehen, jedoch weiterhin gegen die Abstandsplatten und damit indirekt gegen den Boden des Sacklochs abgestützt sein. In Folge weisen diese Rollen ein anderes Höhenniveau auf. Die Ausführungsform der Erfindung mit höhenverstellbaren Rollen ist insbesondere dann vorteilhaft, wenn die Höhenunterschiede zwischen den einzelnen Rollen bzw. Rollenpaaren nur gering ist und damit der Einsatz eines zweiten Wageneinsatzes aufgrund seiner geometrischen Ausdehnung nicht in Frage kommt.

Nachfolgend wird die Erfindung anhand einzelner Figuren im Detail näher beschrieben.

Hierbei zeigen:
- Figur 1: eine perspektivische Detailansicht auf eine Ausführungsform der erfindungsgemäßen Vorrichtung;
- Figur 2: ein Detailmerkmal des Laufwagens, welcher als Teil einer Ausführungsform der erfindungsgemäßen Vorrichtung vorgesehen sein kann, wie sie etwa aus Figur 1 bekannt ist;
- Figur 3: ein Detailmerkmal eines ersten Wageneinsatzes mit höhenverstellbaren Rollen, wie sie etwa in einer Ausführungsform der erfindungsgemäßen Vorrichtung nach Fig. 1 vorgesehen sein können;
- Figur 4: eine flussdiagrammatische Darstellung einer Ausführungsform des erfindungsgemäßen Verfahrens zur Nutzung der vorab wie auch nachfolgend beschriebenen Vorrichtung.

Figur 1 zeigt eine perspektivische Darstellung einer Ausführungsform einer erfindungsgemäßen Vorrichtung 1, welche zum Ausbauen oder Einbauen eines Bauteils 11 (vorliegend nicht gezeigt) einer Gasturbine 10 vorgesehen ist. Das betreffende Bauteil 11 ist bspw. das Lager bzw. damit in Wirkverbindung stehende Bauteile der Gasturbine 10.

Die Vorrichtung 1 weist ein Schienensystem 20 auf, welches vorliegend zwei Laufschienen 21 umfasst. Die Laufschienen 21 selbst weisen auf ihrer Oberfläche nicht weiter mit Bezugszeichen versehene Kugelrollen auf, auf welchen ein Laufwagen 30 entlang einer vorbestimmten Verschiebeachse VA verschoben werden kann. Der Laufwagen 30 weist zwei Schlittenabschnitte 32 auf, die jeweils auf den Kugelrollen der einzelnen Laufschienen 21 aufliegen und Rollkontakt haben. Weiterhin weist der Laufwagen 30 eine Festlegevorrichtung 31 auf, welche vorliegend durch drei nicht eigens mit Bezugszeichen versehenen Querstreben ausgebildet ist. Die Querstreben sind von der jeweils benachbarten Querstrebe jeweils gleich beabstandet. Die Querstreben sind zudem mit einem oberen Plattenabschnitt des Schlittenabschnitts 32 verbunden, wobei der obere Plattenabschnitt eine Höhenverstellung 35 aufweist, welche als Verstellschraube 36 ausgebildet ist. Durch geeignetes Verdrehen der Verstellschrauben 36 wird der obere Plattenabschnitt gegen einen unteren Plattenabschnitt des Schlittenabschnitts 32 bewegt, so dass auch die Festlegevorrichtung 31 höhenverstellt wird. Die Verstellschrauben 36 erlauben bspw. eine Justierung des Höhenniveaus des Laufwagens 30 in Bezug etwa auf ein Bauteil, welches in die Gasturbine eingesetzt werden soll bzw. aus dieser ausgebaut werden soll.

Weiter umfasst die vorliegende Vorrichtung 1 einen ersten Wageneinsatz 40, welcher zum Einsetzen in den Laufwagen 30 einen geeigneten Passabschnitt 41 aufweist, so dass etwa durch Einsetzen des ersten Wageneinsatzes 40 senkrecht zur Verschiebeachse VA beide, also erster Wageneinsatz 40 und der Laufwagen 30, kraftschlüssig miteinander verbunden werden können. Der Kraftschluss betrifft hierbei eine Krafteinwirkung parallel zur Verschiebeachse VA. Gegenüber anders gerichteten Richtungen einer Krafteinwirkung muss kein Kraftschluss vorliegen. Konkret weist der vorliegende Passabschnitt 41 zwei Vorsprünge auf, welche an Flächen der Querstreben der Festlegevorrichtung 31 anliegen, so dass bei Verschieben des Laufwagens 30 auch etwa der erste Wageneinsatz 40 in Richtung Verschiebeachse verschoben werden kann. Der erste Wageneinsatz 40 weist zudem auf der dem Passabschnitt 41 gegenüberliegenden Seite zwei Sätze an Rollen 42 auf, welche bevorzugt als Kugelrollen ausgebildet sind. Hierbei sind beide Sätze an Rollen 42 jeweils einander gegenüberliegend in Bezug auf eine nicht weiter eingezeichnete Symmetrieebene, welche durch die Verschiebeachse VA verläuft. Ebenso ist der erste Wageneinsatz 40 spiegelsymmetrisch ausgebildet, so dass nun etwa ein ringförmiges bzw. zylinderförmiges Bauteil auf den Rollen 42 des ersten Wageneinsatzes 40 abgelegt werden kann und sich selbst auf dem Wageneinsatz orientiert.

Weiterhin weist der erste Wageneinsatz 40 einen Formabschnitt 43 auf der dem Passabschnitt 41 gegenüberliegenden Seite auf, welcher vorliegend etwa lediglich als Nut ausgebildet ist, welche senkrecht zur Verschiebeachse VA verläuft. In diese Nut kann nun wiederum ein geeignet ausgeformter Abschnitt eines zweiten Wageneinsatzes 50 eingepasst werden, so dass der zweite Wageneinsatz 50 bei Krafteinwirkung in Richtung der Verschiebeachse VA nicht gegen den ersten Wageneinsatz 40 verschoben werden kann. Der zweite Wageneinsatz 50 überdeckt nach entsprechender Anbringung auf dem ersten Wageneinsatz 40 dessen Oberfläche teilweise, welche für die Abstützung eines ein- bzw. auszubauenden Bauteils vorgesehen ist. Der zweite Wageneinsatz 50 weist wiederum, vergleichbar dem ersten Wageneinsatz 40 zwei Rollen 52 auf, welche ebenfalls wiederum auf unterschiedlichen Seiten der vorab bezeichneten Spiegelsymmetrieebene angeordnet sind. Ist nun ein Bauteil nicht derart ausgeformt, dass es auf lediglich einer Abstützfläche abgelegt werden kann, sondern benötigt die Abstützung über mehrere auf einem unterschiedlichen Höhenniveau angebrachte Flächen, so kann ein Teil des Bauteils etwa auf dem ersten Wageneinsatz 40 und ein weiterer Teil auf dem zweiten Wageneinsatz 50 abgestützt werden. Die Kombination beider Wageneinsätze 40 und 50 erlaubt somit auch komplexer geformte Bauteile sicher abzustützen.

Figur 2 zeigt einen Teilaspekt einer Ausführungsform des Laufwagens 30, wie er etwa in der vorab gezeigten Ausführungsform gemäß Figur 1 vorgesehen sein kann. Hierbei verdeutlicht insbesondere der vergrößerte Bildabschnitt das Prinzip der Höhenverstellung 35 mithilfe der vorab schon beschriebenen Verstellschrauben 36. Die Verstellschrauben 36 bewegen etwa einen oberen Plattenabschnitt (nicht mit Bezugszeichen versehen) gegen einen weiter unten liegenden Plattenabschnitt (ebenfalls nicht mit Bezugszeichen versehen), so dass bei Verdrehen der jeweiligen Verstellschrauben beide Plattenabschnitte gegeneinander bewegt werden können. Die Bewegung der unterschiedlichen Plattenabschnitte erreicht eine Höhenverstellung der Festlegevorrichtung 31 des Laufwagens 30 und erlaubt somit etwa eine Justierung der Höheneinstellung des Laufwagens 30.

Figur 3 zeigt ein Detailmerkmal eines ersten Wageneinsatzes 40 mit höhenverstellbaren Rollen 42. Insbesondere weist der erste Wageneinsatz 40 zwei Paare an höhenverstellbaren Rollen 42 auf, welche auf der dem Passabschnitt 41 gegenüberliegenden Seite angeordnet sind. Die Rollen 42 sind als Kugelrollen ausgebildet, welche ein zylindrisches Gehäuse 45 aufweisen, das jeweils in einem Sacklock 44 in dem Wageneinsatz 40 versenkt ist.

Eine Höhenverstellung der Rollen 42 kann nun dadurch erreicht werden, dass die Rollen 42 aus dem Sackloch 44 zeitweise entfernt werden, um zwischen dem Gehäuse 45 der Rollen 42 und dem Boden des Sackloches 44 Abstandsplatten (vorliegend nicht gezeigt) einzulegen. Anschließend werden die Rollen 42 wieder bestimmungsgemäß eingesetzt, so dass die Gehäuse 45 der Rollen 42 aus dem Sackloch 44 zum Teil hervorstehen, jedoch weiterhin gegen die Abstandsplatten und damit indirekt gegen den Boden des Sacklochs 44 abgestützt sind. Je nach Dicke der Abstandsplatten können so auch nur geringe Höhenunterschiede zwischen den einzelnen Rollen 42 ausgeglichen werden, bzw. es können auch gewünschte, geringe Höhenunterschiede auch dann realisiert werden, wenn der Einsatz eines zweiten Wageneinsatzes 50 (vorliegend nicht gezeigt) aufgrund seiner Ausdehnung nicht in Frage kommt.

Figur 4 zeigt eine flussdiagrammatische Darstellung einer Ausführungsform des erfindungsgemäßen Verfahrens zur Nutzung einer vorab beschriebenen Vorrichtung, wobei folgende Schritte umfasst sind:
- Bereitstellen eines Schienensystems 20 mit wenigstens zwei Laufschienen 21, wobei auf den Laufschienen 21 ein Laufwagen 30 vorgesehen ist, welcher auf den Laufschienen 21 entlang einer vorbestimmten Verschiebeachse VA verschoben werden kann (erster Verfahrensschritt 101);
- Befestigen des Schienensystems an einer Gasturbine 10 (zweiter Verfahrensschritt 102);
- Aufsetzen auf den Laufwagen 30 und kraftschlüssiges Festlegen eines ersten Wageneinsatzes 40 mit Hilfe einer Festlegevorrichtung 31 des Laufwagens 30 (dritter Verfahrensschritt 103);
- Verschieben des Laufwagens 30 auf den Laufschienen 21, wobei der erste Wageneinsatz 40 ebenfalls mit verschoben wird (vierter Verfahrensschritt 104).

Weitere Ausführungsformen ergeben sich aus den Unteransprüchen.

## Patentansprüche

1. Vorrichtung (1) zum Einbauen und Ausbauen eines Bauteils (11) einer Gasturbine (10), umfassend ein Schienensystem (20) mit wenigstens zwei Laufschienen (21), wobei auf den Laufschienen (21) ein Laufwagen (30) vorgesehen ist, welcher auf den Laufschienen (21) entlang einer vorbestimmten Verschiebeachse (VA) verschoben werden kann, wobei der Laufwagen (30) eine Festlegevorrichtung (31) aufweist, die dazu ausgeformt ist, einen Passabschnitt (41) eines ersten Wageneinsatzes (40) derart kraftschlüssig festzulegen, dass bei Verschieben des Laufwagens (30) auf den Laufschienen (21) der erste Wageneinsatz (40) ebenfalls mit verschoben wird,
**dadurch gekennzeichnet, dass** der Laufwagen (30) eine Höhenverstellung (35) aufweist, welche dazu ausgebildet ist, die Festlegevorrichtung (31) bei bestimmungsgemäßer Nutzung der Vorrichtung (1) in der Höhe zu verstellen.

2. Vorrichtung nach Anspruch 1,
**dadurch gekennzeichnet, dass** der erste Wageneinsatz (40) ausschließlich über Flächenkontakt seines Passabschnitts (41) mit dem Laufwagen (30) verbunden ist und insbesondere eine weitergehende Verbindung beider nicht vorgesehen ist.

3. Vorrichtung nach einem der vorhergehenden Ansprüche,
**dadurch gekennzeichnet, dass** die Festlegevorrichtung (31) als eine oder mehrere Querstreben zwischen zwei Schlittenabschnitten (32) des Laufwagens (30) ausgebildet ist, wobei die Querstreben und Bereiche des Passabschnitts (41) des ersten Wageneinsatzes (40) ineinander eingreifen können.

4. Vorrichtung nach einem der vorhergehenden Ansprüche,
**dadurch gekennzeichnet, dass** der erste Wageneinsatz (40) auf der, dem Passabschnitt (41) gegenüberliegenden Seite, Rollen (42) aufweist.

5. Vorrichtung nach einem der vorhergehenden Ansprüche,
**dadurch gekennzeichnet, dass** der erste Wageneinsatz (40) auf der dem Passabschnitt (41) gegenüberliegenden Seite einen Formabschnitt (43) aufweist, welcher für den Einsatz eines weiteren, zweiten Wageneinsatzes (50) ausgebildet ist, wobei der zweite Wageneinsatz seinerseits einen Abschnitt aufweist, welcher mit dem Formabschnitt (43) kraftschlüssig verbindbar ist.

6. Vorrichtung nach Anspruch 5,
**dadurch gekennzeichnet**, **das**s der zweite Wageneinsatz (50) bei bestimmungsgemäßer Nutzung der Vorrichtung (1) auf der, dem Formabschnitt (43) gegenüberliegenden Seite, Rollen (52) aufweist.

7. Vorrichtung nach einem der vorhergehenden Ansprüche,
**dadurch gekennzeichnet, dass** der erste Wageneinsatz (40) und/oder der zweite Wageneinsatz (50) spiegelsymmetrisch ausgebildet sind, wobei die Spiegelsymmetrieebene bei bestimmungsgemäßer Nutzung der Vorrichtung (1) parallel zur Verschiebeachse (VA) verläuft.

8. Vorrichtung nach Anspruch 7,
**dadurch gekennzeichnet, dass** der erste Wageneinsatz (40) und/oder der zweite Wageneinsatz (50) wenigstens jeweils eine Rolle (42, 52) auf jeder der einander gegenüber liegenden Seiten aufweist, welche durch die Spiegelsymmetrieebene definiert sind.

9. Vorrichtung nach einem der Ansprüche 5 bis 8,
**dadurch gekennzeichnet, dass** bei bestimmungsgemäßer Nutzung der Vorrichtung (1) der zweite Wageneinsatz (50) den ersten Wageneinsatz (40) auf der für die Abstützung eines Bauteils vorgesehenen Seite nur bereichsweise überdeckt.

10. Vorrichtung nach einem der vorhergehenden Ansprüche ,
**dadurch gekennzeichnet, dass** die Höhenverstellung (35) in oder an den Schlittenabschnitten (32) vorgesehen ist.

11. Vorrichtung nach einem der vorhergehenden Ansprüche,
**dadurch gekennzeichnet, dass** das Schienensystem (20) ebenfalls höhenverstellbar ist, wobei die einzelnen Laufschienen (21) bevorzugt nur stufenweise verstellbar sind.

12. Vorrichtung nach einem der vorhergehenden Ansprüche,
**dadurch gekennzeichnet, dass** der erste Wageneinsatz (40) und/oder der zweite Wageneinsatz (50) wenigstens eine Rolle (42, 52), insbesondere zwei Rollen (42, 52) aufweisen, welche höhenverstellbar sind..

13. Verfahren zur Nutzung einer Vorrichtung nach einem der vorhergehenden Ansprüche 1 bis 12, wobei folgende Schritte umfasst sind:
- Bereitstellen eines Schienensystems (20) mit wenigstens zwei Laufschienen (21), wobei auf den Laufschienen (21) ein Laufwagen (30) vorgesehen ist, welcher auf den Laufschienen (21) entlang einer vorbestimmten Verschiebeachse (VA) verschoben werden kann;
- Befestigen des Schienensystems an einer Gasturbine (10);
- Aufsetzen auf den Laufwagen (30) und kraftschlüssiges Festlegen eines ersten Wageneinsatzes (40) mit Hilfe einer Festlegevorrichtung (31) des Laufwagens (30);
- Verschieben des Laufwagens (30) auf den Laufschienen (21), wobei der erste Wageneinsatz (40) ebenfalls mit verschoben wird.

## Claims

1. Device (1) for installing and removing a component (11) of a gas turbine (10), comprising a rail system (20) having at least two running rails (21), wherein there is provided on the running rails (21) a carriage (30) which is able to be displaced on the running rails (21) along a predetermined displacement axis (VA), wherein the carriage (30) has a fixing device (31) which is formed to fix a fitting section (41) of a first carriage insert (40) in a force-fitting manner such that, when the carriage (30) is displaced on the running rails (21), the first carriage insert (40) is displaced along therewith too,
**characterized in that**
the carriage (30) has a height-adjustment means (35) which is designed to adjust the fixing device (31) in height when the device (1) is used as intended.

2. Device according to Claim 1,
**characterized in that**
the first carriage insert (40) is connected exclusively via surface contact of its fitting section (41) to the carriage (30) and, in particular, a more extensive connection of the two is not provided.

3. Device according to either of the preceding claims, **characterized in that**
the fixing device (31) is designed in the form of one or more transverse struts between two slide sections (32) of the carriage (30), wherein the transverse struts and regions of the fitting section (41) of the first carriage insert (40) are able to engage into one another.

4. Device according to one of the preceding claims, **characterized in that**
the first carriage insert (40) has rollers (42) on the side opposite the fitting section (41).

5. Device according to one of the preceding claims, **characterized in that**
the first carriage insert (40) has, on the side opposite the fitting section (41), a shaped section (43) which is designed for the insertion of a further, second carriage insert (50), wherein the second carriage insert has, for its part, a section which is able to be connected in a force-fitting manner to the shaped section (43).

6. Device according to Claim 5,
**characterized in that,**
when the device (1) is used as intended, the second carriage insert (50) has rollers (52) on the side opposite the shaped section (43).

7. Device according to one of the preceding claims, **characterized in that**
the first carriage insert (40) and/or the second carriage insert (50) are/is of mirror-symmetrical design, wherein, when the device (1) is used as intended, the plane of mirror symmetry extends parallel to the displacement axis (VA).

8. Device according to Claim 7,
**characterized in that**
the first carriage insert (40) and/or the second carriage insert (50) have/has at least in each case one roller (42, 52) on each of the mutually opposite sides, which sides are defined by the plane of mirror symmetry.

9. Device according to one of Claims 5 to 8,
**characterized in that,**
when the device (1) is used as intended, the second carriage insert (50) only regionally covers the first carriage insert (40) on the side provided for the support of a component.

10. Device according to one of the preceding claims, **characterized in that**
the height-adjustment means (35) is provided in or on the slide sections (32).

11. Device according to one of the preceding claims, **characterized in that**
the rail system (20) is likewise adjustable in height, wherein the individual running rails (21) are preferably adjustable only in a stepwise manner.

12. Device according to one of the preceding claims, **characterized in that**
the first carriage insert (40) and/or the second carriage insert (50) have/has at least one roller (42, 52), in particular two rollers (42, 52), which are/is adjustable in height.

13. Method for using a device according to one of the preceding Claims 1 to 12, which method comprises the following steps:
- providing a rail system (20) having at least two running rails (21), wherein there is provided on the running rails (21) a carriage (30) which is able to be displaced on the running rails (21) along a predetermined displacement axis (VA);
- fastening the rail system to a gas turbine (10);
- placing a first carriage insert (40) on the carriage (30) and fixing said insert in a force-fitting manner with the aid of a fixing device (31) of the carriage (30);
- displacing the carriage (30) on the running rails (21),
wherein the first carriage insert (40) is displaced along therewith too.

## Revendications

1. Dispositif (1) de montage et de démontage d'une pièce (11) d'une turbine (10) à gaz, comprenant un système (20) de glissières ayant au moins deux glissières (21), dans lequel il est prévu, sur les glissières (21), un chariot (30), qui peut être déplacé sur les glissières suivant un axe (VA) de déplacement défini à l'avance, le chariot (30) ayant un dispositif (31) de fixation, conformé pour fixer à coopération de force une partie (41) d'adaptation d'un premier insert (40) de chariot de manière à ce que, lorsque le chariot (30) se déplace sur les glissières (21), le premier insert (40) de chariot est déplacé également avec lui,
**caractérisé en ce que**
le chariot (30) a un réglage (35) en hauteur, constitué pour régler en hauteur le dispositif (31) de fixation lors de l'utilisation conforme aux prescriptions du dispositif (1).

2. Dispositif suivant la revendication 1,
**caractérisé en ce que**
le premier insert (40) de chariot est relié au chariot (30) exclusivement par un contact de surface de sa partie (41) d'adaptation et, en particulier, il n'est pas prévu de liaison des deux allant au-delà.

3. Dispositif suivant l'une des revendications précédentes, **caractérisé en ce que**
le dispositif (31) de fixation est constitué sous la forme d'une ou de plusieurs traverses entre deux parties (32) de glissement du chariot (30), les traverses et des régions de la partie (41) d'adaptation du premier insert (40) de chariot pouvant pénétrer les unes dans les autres.

4. Dispositif suivant l'une des revendications précédentes, **caractérisé en ce que**
le premier insert (40) de chariot a des galets (42) du côté opposé à la partie (41) d'adaptation.

5. Dispositif suivant l'une des revendications précédentes, **caractérisé en ce que**
le premier insert (40) de chariot a, du côté opposé à la partie (41) d'adaptation, une partie (43) conformée, qui est constituée pour l'insertion d'un autre deuxième insert (50) de chariot, le deuxième insert de chariot ayant, pour sa part, une partie, qui peut être reliée à coopération de force à la partie (43) conformée.

6. Dispositif suivant la revendication 5,
**caractérisé en ce que**
le deuxième insert (50) de chariot a, lors de l'utilisation conforme aux prescriptions du dispositif (1), des galets (52) du côté opposé à la partie (43) conformée.

7. Dispositif suivant l'une des revendications précédentes, **caractérisé en ce que** le premier insert (40) de chariot et/ou le deuxième insert (50) de chariot sont symétriques comme en un miroir, le plan de symétrie comme en un miroir étant, lorsque le dispositif (1) est utilisé conformément aux prescriptions, parallèle à l'axe (VA) de déplacement.

8. Dispositif suivant la revendication 7,
**caractérisé en ce que**
le premier insert (40) de chariot et/ou le deuxième insert (50) de chariot ont chacun au moins un galet (42, 52) sur chacun des côtés opposés l'un à l'autre, qui sont définis par le plan de symétrie comme en un miroir.

9. Dispositif suivant l'une des revendications 5 à 8, **caractérisé en ce que**
lorsque le dispositif (1) est utilisé conformément aux prescriptions, le deuxième insert (50) de chariot recouvre le premier insert (40) de chariot, seulement par endroit, du côté prévu pour l'appui d'une pièce.

10. Dispositif suivant l'une des revendications précédentes, **caractérisé en ce que**
le réglage (35) en hauteur est prévu dans ou sur les parties (32) de glissement.

11. Dispositif suivant l'une des revendications précédentes, **caractérisé en ce que**
le système (20) de glissières est également réglable en hauteur, les diverses glissières (21) étant déplaçables, de préférence seulement par palier.

12. Dispositif suivant l'une des revendications précédentes, **caractérisé en ce que**
le premier insert (40) de chariot et/ou le deuxième insert (50) de chariot ont au moins un galet (42, 52), notamment deux galets (42, 52), qui sont réglables en hauteur.

13. Procédé d'utilisation d'un dispositif suivant l'une des revendications 1 à 12 précédentes, qui comprend les stades suivants :
- on se procure un système (20) de glissières ayant au moins deux glissières (21), dans lequel il est prévu, sur les glissières (21), un chariot (30), qui peut être déplacé sur les glissières (21) suivant un axe (VA) de déplacement défini à l'avance ;
- on fixe le système de glissières à une turbine (10) à gaz ;
- on met sur le chariot (30) et on y fixe à coopération de force un premier insert (40) de chariot à l'aide d'un dispositif (31) de fixation du chariot (30) ;
- on déplace le chariot (30) sur les glissières (21), le premier insert (40) de chariot étant déplacé également avec lui.
